# EUROPÄISCHE PATENTSCHRIFT

(11) **EP 1 893 401 B1**
(45) Veröffentlichungstag und Bekanntmachung des Hinweises auf die Patenterteilung: **07.09.2011**
(21) Anmeldenummer: 06741654.5
(22) Anmeldetag: 16.06.2006
(51) Int. Cl.: B30B 1/28, B30B 15/04, B30B 15/00

(54) **VORRICHTUNG ZUM STANZEN UND/ODER UMFORMEN VON BLECHEN DRÄHTEN UND DERGLEICHEM**
DEVICE FOR STAMPING AND/OR SHAPING SHEET METAL, WIRES AND SIMILAR
DISPOSITIF D'ESTAMPAGE ET/OU DE FORMAGE DE TOLES, FILS METALLIQUES ET SIMILAIRES

(30) Priorität: 22.06.2005 CH 10612005
(43) Veröffentlichungstag der Anmeldung: 05.03.2008
(73) Patentinhaber: Zumstein, Roland-Marcel, 9053 Teufen (CH)
(72) Erfinder: Zumstein, Roland-Marcel, 9053 Teufen (CH)
(74) Vertreter: Groner, Manfred
(86) Internationale Anmeldenummer: PCT/CH2006/000329
(87) Internationale Veröffentlichungsnummer: WO 2006/136045

(56) Entgegenhaltungen:
- EP-A- 0 765 735
- EP-A- 1 149 688
- WO-A-99/02333
- DE-A1- 3 541 387
- GB-A- 786 695
- SU-A1- 424 735
- US-A- 2 727 573
- US-A- 3 082 725
- US-A- 3 195 449
- US-A- 3 195 449
- US-A- 5 566 373
- PATENT ABSTRACTS OF JAPAN Bd. 018, Nr. 498 (M-1675), 19. September 1994 (1994-09-19) & JP 06 170591 A (MURATA MFG CO LTD), 21. Juni 1994 (1994-06-21)

## Beschreibung

Die vorliegende Erfindung bezieht sich auf das Gebiet der Stanz- und Umformtechnik. Sie betrifft eine Vorrichtung zum Stanzen und/oder Umformen von Blechen, Drähten und dgl. gemäss dem Oberbegriff des Anspruchs 1.

### STAND DER TECHNIK

Für das Ausführen von Stanz- und/oder Umformschritien bei Blechen, Blechbändern, Drähten oder dgl. werden häufig Universalpressen verwendet, die einen Tisch aufweisen, auf den ein in vertikaler Richtung geführter, motorisch oder hydraulisch angetriebener Stössel zyklisch herabgesenkt werden kann. Zwischen dem Tisch und dem Stössel werden meist handelsübliche, unter die sogenannten Normalien fallenden Säulengestelle eingesetzt, die jeweils ein Ober- und Unterteil zur Aufnahme der eigentlichen Werkzeuge aufweisen. Ober- und Unterteil des Säulengestells sind in der vertikalen Bewegung relativ zueinander durch eine Mehrzahl (z.B. 2, 3 oder 4) von Führungssäulen geführt. Das Oberteil des Säulengestells wird mit dem Stössel der Presse fest verbunden, das Unterteil entsprechend auf dem Tisch fixiert.

Für den Antrieb des Stössels gibt es verschiedene Konfigurationen. Eine dieser Konfigurationen umfasst einen Exzenter- oder Kurbelantrieb, der oberhalb des Stössels angeordnet und meist mit einem grossen Schwungrad ausgestattet ist, das dem schweren Stössel eine gleichmässige Bewegung verleiht. Weil bei dieser Konfiguration grosse und bewegte Massen oberhalb des Säulengestells vorhanden sind, muss die Presse über den Tisch hinaus sehr stabil ausgeführt sein, damit die beim Stanzvorgang auftretenden Kräfte sicher aufgefangen werden können. Gleichzeitig muss aber berücksichtigt werden, dass in ausreichendem Masse Zugang zum Tisch besteht, um das zu bearbeitende Material in den Arbeitsbereich zuführen und ggf. Werkzeuge bzw. Säulengestelle auswechnseln zu können. Eine Möglichkeit dazu bieten die sogenannten C-Pressen, deren Gestell die Form eines zu drei Seiten offenen C hat. Die einseitige Konstruktion der C-Pressen kann jedoch zu Verformungen führen, wenn hohe Presskräfte ausgeübt werden. Eine andere Möglichkeit besteht in einem säulenartigen Aufbau, bei dem der Oberbau der Maschine von Säulen getragen wird, die an den Ecken des in der Regel rechteckigen Tisches angeordnet sind. Wenn ein Schwungrad vorhanden ist, müssen besondere Massnahmen vorgesehen werden, um die Presse im Notfall innerhalb kürzester Zeit anhalten zu können. Dazu werden - kombiniert mit Bremsen - meist schnell lösbare Kupplungsmechanismen eingesetzt, die zwischen Schwungrad und Stössel angeordnet sind, und im Notfall ausgelöst werden.

Ein anderes Problem stellt die Einleitung der Presskraft in den Stössel dar. Wenn die Kraft zentral eingeleitet wird, können - insbesondere wenn die Werkzeuge nicht mittig zum Stössel angeordnet sind - Querkräfte entstehen, die das Arbeitsergebnis negativ beeinflussen. Es sind deshalb auch schon Vorschläge gemacht worden, mittels Kniehebeleinheiten die zentral von einem Exzenterantrieb erzeugten Kräfte gleichmässig verteilt an verschiedenen Stellen des Stössels in denselben einzuleiten (siehe z.B. die EP-B1-0 765 735).

Weiterhin sind seit langem Vorschläge bekannt, den Antrieb des Stössels bei derartigen Pressen platzsparend unterhalb des Tisches anzuordnen ("Unterantrieb") und die dort erzeugten Kräfte über Zugstangen auf den oberhalb des Tisches gelagerten Stössel zu übertragen. Derartige Pressen sind beispielsweise in der US-A-3,082,725 oder der US-A-2,727,573 oder der GB-786,695 oder der WO-A1-99/02333 beschrieben.

Bei der in der WO-A1-99/02333 offenbarten Presse werden die über die Zugstangen auf den Stössel übertragenen Kräfte durch einen unterhalb des Tisches beweglich angeordneten, gemeinsamen Rahmen erzeugt, an dem die durch den Tisch geführten Zugstangen befestigt sind. Bei den Pressen aus der US-A-3,082,725 oder der US-A-2,727,573 oder der GB-786,695 werden die Zugstangen nach Art eines Pleuels einzeln über Kurbel- oder Exzenterantriebe in eine Auf- und Abbewegung versetzt, die auf den Stössel übertragen wird. Bei einem rechteckigen Stössel greifen vier Zugstangen zweckmässigerweise an den Ecken des Stössels an. Die Zugstangen sind paarweise zusammengefasst. Die Zugstangen beider Paare rotieren gegenläufig, so dass Querkräfte auf den Stössel kompensiert werden.

Die gattungsbildende US-A-5,566,373 offenbart eine Presse für die Pulvermetallurgie, die auf einem Tisch ein Pressgestell aufweist, das einen Oberteil aufweist, über dem ein Querbalken angeordnet ist, welcher mit zwei als Zugstangen ausgebildeten Säulen nach unten bewegbar sind, um den Pressdruck auf ein metallurgisches Pulver zu erzeugen. Die Einkoppelung der Zugkräfte erfolgt direkt am Querbalken.

Die DE-A-3541387 offenbart eine Presse zum Herstellen von Formlingen aus pulverförmigen Werkstoffen. Ähnlich wie bei der genannten US-A-5,566,373 greift die Kraft von Zugstangen primär an einem Querbalken an, der über einen Presszylinder mit einem Oberteil eines Säulengestells verbunden ist.

Die JP-A-06170591 offenbart eine Presse mit zwei Zugstangen. Diese eignet sich nicht zum Stanzen. Die SU-A-424735 offenbart eine Presse, die ebenfalls zwei Zugstangen besitzt, die auf einen Querbalken wirken. Die EP-A-1149688 offenbart einen Antrieb für eine Presse, ein Säulengestell ist nicht vorgesehen.

Die US-A-3,195,449 offenbart eine Stanzpresse, die über einem Tisch einen beweglichen Kopf aufweist, der an vier Säulen geführt ist. Der Kopf wird mit einem Exzenterantrieb bewegt, der an zwei gegenüberliegenden Schmalseiten des Kopfes angreift.

Die bekannten, mit einem Stössel arbeitenden Pressen haben jedoch verschiedene Nachteile:
- Der schwere Stössel stellt eine grosse bewegte Masse dar, die bei der zyklischen Bewegung erhebliche Erschütterungen verursacht, einen unruhigen Lauf der Maschine zur Folge hat und zu entsprechenden Schallemissionen führt.
- Der Stössel muss oberhalb des Tisches vertikal geführt werden, was nicht nur einen erheblichen konstruktiven Aufwand bedeutet, sondern auch Platz beansprucht und den Zugang zum Arbeitsraum der Presse erschwert.
- Wird innerhalb des Antriebs ein Schwungrad eingesetzt, müssen besondere Vorkehrungen für den schnellen Stillstand der Presse beim Not-Aus getroffen werden.
- Durch den Stössel ergibt sich eine vergleichsweise grosse Bauhöhe der Maschine, die bei Temperaturschwankungen zu deutlichen Veränderungen der Werkzeugendlage im unteren Totpunkt führen kann.
- Die Kräfte auf die Werkzeuge werden relativ weit oberhalb der Werkzeuge in den Stössel eingeleitet, was die Entstehung von störenden Querkräften begünstigt.

### DARSTELLUNG DER ERFINDUNG

Es ist Aufgabe der Erfindung, eine Vorrichtung zum Stanzen und/oder Umformen von Blechen, Drähten und dgl. anzugeben, welche die Nachteile der bekannten Vorrichtungen vermeidet und sich insbesondere durch einen raumsparenden, stark vereinfachten Aufbau, geringe Erschütterungen und Schallemissionen während des Betriebes, einen vereinfachten Antrieb und insbesondere eine hohe Qualität des Stanz- oder Umformprozesses auszeichnet.

Die Aufgabe wird durch die Gesamtheit der Merkmale des Anspruchs 1 gelöst. Ein wesentliches Merkmal der Erfindung besteht darin, dass die Vorrichtung einen Unterantrieb aufweist, und dass die Einkopplung der Zugkräfte über Zugstangen und ohne Stössel direkt am Oberteil eines Säulengestells erfolgt, in welchem die Werkzeuge untergebracht sind. Die Vorrichtung benötigt dadurch keine Längsführungen für den Hub, da diese Aufgabe durch die Führungssäulen des handelsüblichen Säulengestelles übernommen wird. Alle Materialen zwischen Säulengestell und Antrieb werden nur auf Druck belastet; d.h. auch bei hohen Stanzkräften kann das Maschinengestell mit minimalstem Materialaufwand hergestellt werden. Durch die geringe Bauhöhe der Maschine haben Temperaturschwankungen einen sehr geringen Einfluss auf die Werkzeugendlage am unteren Totpunkt.

Der Unterantrieb ist dabei vorzugsweise so ausgebildet, dass die Zugkraft für jede der Zugstangen einzeln erzeugt wird, und dass die Zugkraft jeder Zugstange durch einen zugeordneten Exzenter- oder Kurbelantrieb erzeugt wird.

Besonders günstig ist die Verteilung der Zugkräfte, da gemäss der Erfindung wenigstens zwei Paare von Zugstangen vorgesehen sind, welche die Zugkräfte an gegenüberliegenden Seiten des Oberteils einkoppeln. Dies insbesondere wenn gemäss einer Weiterbildung der Erfindung die Zugstangen eines Zugstangen-Paares von Exzentern bzw. Kurbeln angetrieben werden, die auf einer gemeinsamen Welle sitzen, und wenn insbesondere zwei gleichartige Paare von Zugstangen vorgesehen sind, und die beiden Zugstangen-Paare so angeordnet und angetrieben sind, dass ihre Bewegung spiegelsymmetrisch zu einer senkrecht stehenden Mittelebene verläuft, und ein innerhalb des Säulengestells vorgesehener Arbeitsraum zur Aufnahme der Werkzeuge zwischen den beiden Zugstangen-Paaren liegt. Die vier Zugstangen verteilen die Kraft auf das Werkzeug. Auch bei aussermittigem Kraftbedarf schliesst das Werkzeug absolut parallel. Durch die gegenläufigen Zugstangen werden die Querkräfte auf das Führungssystem des Säulengestelles aufgehoben. Durch die direkte Krafteinleitung der vier Zugstangen auf das Werkzeug entfällt die grosse Masse des Stössels. Dadurch wird ein sehr ruhiger Lauf der Maschine erreicht. Wie die vier Zugstangen gegenläufig arbeiten, werden die bewegten Massen der Zugstangen in der horizontalen Achse aufgehoben.

Besonders einfach wird der Unterantrieb, wenn die beiden Zugstangen-Paare jeweils durch eine gemeinsame Welle angetrieben werden, wenn die beiden Wellen parallel zueinander angeordnet sind, wenn die beiden Wellen durch zwei in Eingriff stehende Zahnräder, von denen jedes auf einer der Wellen drehfest montiert ist, gegenläufig rotieren und miteinander synchronisiert sind, wenn eine der beiden Wellen, insbesondere über ein Zahnradgetriebe, durch einen Antriebsmotor angetrieben ist, und wenn der Antriebsmotor ein elektrisch betriebener Servomotor ist. Durch den Direktantrieb der Exzenterwellen entfällt die Schwungmasse. Weiter entfallen Kupplung und Bremse, welche durch den Verschleiss Wartungsarbeit benötigen. Durch den Wegfall der Schwungmasse kann auch mit sehr kleiner Drehzahl (1 min⁻¹), bezogen auf die Exzenterwelle, gearbeitet werden. Wird die Maschine mittels Servomotor angetrieben und durch Sensortechnik abgesichert, kann sie im Störungs- oder Not-Aus-Bereich innert wenigen Winkelgraden der Exzenter gestoppt werden. Der minimale Einsatz von Schwungkräften gestattet damit einen optimalen Schutz für Mensch und Werkzeuge.

Vorzugsweise sind die Zugstangen eines Zugstangen-Paares am oberen Ende jeweils durch einen horizontal verlaufenden Druckbalken miteinander verbunden, welcher Druckbalken mit seinen Enden jeweils in einer der Zugstangen drehbar gelagert ist, wobei der Druckbalken zur Einkopplung der Zugkräfte mit dem Oberteil des Säulengestells verschraubt ist.

Durch den gegenläufigen Antrieb dar Doppelexzenterwellen ist ein Massenausgleich in horizontaler Ebene ohne weitere Massnahmen gegeben. Die Masse in der vertikalen Ebene, die durch den Hub entsteht, wird durch das erfindungsgemässe Konzept auf das minimal Nötigste beschränkt. Es können jedoch zusätzlich im Unterantrieb Mittel zum Massenausgleich des sich auf- und abwärtsbewegenden Oberteils des Säulengestells vorgesehen werden, welche insbesondere Gegengewichte umfassen, welche drehfest und unwuchtig an den Wellen angebracht sind.

Der Unterantrieb ist vorzugsweise in einem Untergestell untergebracht, und der Tisch ist auf der Oberseite des Untergestells angeordnet. Der Unterantrieb umfasst einen Antriebsmotor und eine Mehrzahl von parallelen Wellen, wobei das Untergestell zwei gegenüberliegende Seitenwände aufweist, und der Antriebsmotor und die Wellen in den Seitenwänden gelagert sind.

Eine weitere Ausgestaltung der Erfindung zeichnet sich dadurch aus, dass das Säulengestell im wesentlichen rechteckig ist, dass innerhalb des Säulengestells vier Führungssäulen vorgesehen sind, die im Bereich der vier Ecken des Säulengestells platziert sind, und dass die Zugkräfte jeweils in unmittelbarer Nähe der Führungssäulen in das Oberteil des Säulengestells eingekoppelt werden.

Besonders wirkungsvoll und funktionssicher kann das Säulengestell angetrieben werden, wenn die Zugkräfte jeweils nahe an der Stelle in das Oberteil des Säulengestells eingekoppelt werden, wo die Kräfte zum Stanzen bzw. Umformen innerhalb des Säulengestells benötigt werden.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: in einer vereinfachten Seitenansicht ein Ausführungsbeispiel einer Vorrichtung nach der Erfindung, wobei Teile des Unterantriebs der besseren Sichtbarkeit wegen durchgezogen gezeichnet sind, obgleich sie eigentlich verdeckt sind; und
- Fig. 2: die Vorrichtung aus Fig. 2 in einer anderen Ansicht mit dem Blick ins Innere des Untergestells.

### WEGE ZUR AUSFÜHRUNG DER ERFINDUNG

In den Fig. 1 und zwei sind verschieden Seitenansichten einer Pressvorrichtung gemäss einem bevorzugten Ausführungsbeispiel der Erfindung wiedergegeben. Die Vorrichtung 10 umfasst einen auf der Oberseite eines Untergestells 11 angeordneten Tisch 15, auf dem ein handelsübliches Säulengestell 16 montiert wird. Das Untergestell 11 besteht im wesentlichen aus einer rechteckigen Grundplatte 12 und zwei parallelen, gegenüberliegen Seitenwänden 13 und 14 (Fig. 2), die auf der Grundplatte 12 senkrecht stehend befestigt sind. Der Tisch 15 liegt auf den Seitenwänden 13, 14 oben auf und wird von diesen getragen. Es versteht sich von selbst, dass anstelle eines aus einzelnen Platten zusammengeschraubten oder zusammengeschweissten Untergestells auch ein Untergestell eingesetzt werden kann, das einstückig, z.B. als Gussteil, ausgeführt ist. Unter der Grundplatte 12 können an den Ecken höhenverstellbare Füsse 41, 42. 42' vorgesehen sein, um Unebenheiten des Bodens beim Aufstellen der Vorrichtung auszugleichen.

Innerhalb des Untergestells 11 ist ein Unterantrieb angeordnet, der einen Antriebsmotor 20 und ein mehrere Wellen 23, 27 und 28 aufweisendes Getriebe umfasst. Über an den Enden der Wellen 27 und 28 vorgesehene Exzenterantriebe 29, 30 werden vier Zugstangen 31, 32, 32' einzeln angetrieben, die nach unten gerichtete Zugkräfte (einfache Pfeile in Fig. 2) direkt in das Säulengestell 16 einleiten. Die Wellen 23, 27 und 28 sind mittels geeigneter Lager 39, 40 in den Seitenwänden 13, 14 des Untergestells 11 drehbar gelagert. Desgleichen ist der Antriebsmotor 20 in den Seitenwänden 13, 14 gelagert und steht mit seiner Motorwelle 46 aus der Seitenwand 14 nach aussen vor. Auf der Motorwelle 46 sitzt ein erstes Zahnrad, das über einen Zahnriemen 21 ein auf der Welle 23 sitzendes zweites Zahnrad 22 antreibt. Auf der Welle 23 ist im Inneren des Untergestells 11 ein drittes Zahnrad 26 drehfest angeordnet, das mit einem vierten Zahnrad 25 auf der Welle 27 kämmt. Mit dem vierten Zahnrad 25 seinerseits kämmt ein gleich grosses fünftes Zahnrad 26 auf der Welle 28, so dass die Wellen 27 und 28 gleich schnell, aber entgegengesetzt drehen. Die Zahnräder 24, 25 und 26 sind in der Ansicht der Fig. 1 an sich von der Seitenwand 14 verdeckt, sind aber der besseren Sichtbarkeit wegen durchgezogen eingezeichnet (in Fig. 2 ist die Welle 23 mit den Zahnrädern 22 und 24 ganz weggelassen, um den Blick auf die Welle 27 freizugeben).

An den nach aussen vorstehenden Enden der Wellen 27 und 28 sind jeweils Exzenter 29, 30 angebracht, auf denen die Zugstangen 31, 32, 32' mit ihren unteren Enden mittels der Lager 37, 38 drehbar gelagert sind, und die eine zyklische Auf- und Abbewegung der Zugstangen 31, 32, 32' bewirken, wenn sich die Wellen 27, 28 - angetrieben durch den Antriebsmotor 20 - drehen. Die Länge der Zugstangen 31, 32, 32' ist so bemessen, dass sie kurz oberhalb des Säulengestells 16 enden. Das Säulengestell 16 umfasst ein Unterteil 17 und ein Oberteil 19. Mit der ebenen Unterseite des Unterteils 17 liegt das Säulengestell 16 auf dem Tisch 15 auf und ist mittels Spannpratzen oder dgl. auf dem Tisch 15 lösbar befestigt. Unterteil 17 und Oberteil 19 sind durch eine Mehrzahl von Säulen 18 miteinander verbunden. Die Säulen 18 führen das Oberteil 19 präzise in vertikaler Richtung, wenn es relativ zum Unterteil 17 verschoben wird. Im vorliegenden Ausführungsbeispiel sind Oberteil 19 und Unterteil 17 rechteckig ausgebildet und vier Säulen 18 vorgesehen, die an den Ecken des Säulengestells 16 platziert sind. Das Säulengestell kann auch eine andere Grundform aufweisen. Desgleichen können auch nur zwei oder drei, oder auch mehr als vier Säulen vorhanden sein, um das Ober- und Unterteil 19 bzw. 17 des Säulengestells 16 beim Stanz- oder Umformvorgang relativ zueinander zu führen. Zwischen den Säulen 18 des Säulengestells 16 befindet sich der eigentliche Arbeitsraum 44, in welchem die am Ober- und Unterteil 19, 17 befestigten Werkzeuge untergebracht sind.

Die erfindungsgemässe direkte Einleitung der in den einzelnen Exzenterantrieben 29, 30 erzeugten und von den Zugstangen 31, 32, 32' übertragenen Zugkräfte in das Säulengestell 16 erfolgt auf der Oberseite des Oberteils 19. Dazu sind vorzugsweise zwei sich quer über das Oberteil 19 erstreckende, auf der Oberseite aufliegende Druckbalken 33, 34 vorgesehen, die an mehreren Stellen mit dem Oberteil 19 verschraubt sind. Die Druckbalken 33, 34 ragen an beiden Enden mit kreiszylindrischen Abschnitten über das Oberteil 19 seitlich hinaus. An den kreiszylindrischen Abschnitten sind die Zugstangen 31, 32, 32' mittels Lagern 35, 36 drehbar angelenkt. Wenn die beiden Wellen 27, 28 vom Antriebsmotor 20 angetrieben werden und sich gegenläufig drehen, wird die Drehbewegung über die Exzenterantriebe und Zugstangen 31, 32, 32' in eine zyklische Auf- und Abbewegung des Oberteils 19 des Säulengestells 16 umgesetzt (Doppelpfeil in Fig. 2). Der Stanz- oder Umformprozess findet in der Abwärtsbewegung des Oberteils 19 statt, wobei die dazu benötigten Kräfte als Zugkräfte vom Unterantrieb über die Zugstangen 31, 32, 32' übertragen werden. Bei den im Arbeitsraum 44 angeordneten Werkzeugen können die zum Stanzen oder Umformen benötigten Kräfte an verschiedenen Stellen des Werkzeugs auftreten. Generell ist es für die Wirkungsweise des Antriebs besonders günstig, wenn die Zugkräfte jeweils nahe an der Stelle in das Oberteil 19 des Säulengestells 16 eingekoppelt werden, wo die Kräfte zum Stanzen bzw. Umformen innerhalb des Säulengestells 16 benötigt werden.

Da sich die Zugstangen 31, 32, 32' paarweise im Gleichtakt bewegen und die von den beiden Wellen 27, 28 angetriebenen Zugstangenpaare sich spiegelbildlich zu einer vertikalen Mittelebene 44 durch den Arbeitsraum bewegen, kompensieren sich allfällige Querkräfte weitgehend. Da beim Stanz- bzw. Umformvorgang nur die vergleichsweise kleine Masse des Oberteils 19 und des oberen Werkzeugs bewegt wird, ergeben sich vergleichsweise geringe Vibrationen und eine vergleichsweise geringe Geräuschentwicklung. Weiterhin sind für den Betrieb keine grossen Schwungmassen nötig. Dies hat den Vorteil, dass bei Einsatz eines Servomotors als Antriebsmotor im Falle des Not-Aus die Vorrichtung bei entsprechender Ansteuerung direkt durch Stoppen des Motors in sehr kurzer Zeit angehalten werden kann. Anstelle eines Servomotors kann aber auch ein einfacher Elektromotor mit zusätzlicher Bremseinrichtung (Bremsmotor) als Antriebsmotor eingesetzt werden. Um auch die Bewegung des Oberteils 19 massenmässig zu kompensieren, können an den Wellen 27, 28 Gegengewichte 43 drehfest und unwuchtig angebracht werden.

Insgesamt ergibt sich mit der Erfindung eine Vorrichtung zum Stanzen und/oder Umformen, die sich durch die folgenden Vorteile auszeichnet:
- Die für den Stanzvorgang benötigten Kräfte werden möglichst nahe bei den Werkzeugen aufgebracht.
- Die Presse benötigt keine Längsführungen für den Hub, da diese Aufgabe durch die Führungssäulen des handelsüblichen Säulengestelles übernommen wird.
- Durch die zwei Doppelexzenter, welche die 4 Zugstangen antreiben, ist die Parallelität der Kräfte, die auf das Säulengestell bzw. auf das Werkzeug wirken, jederzeit gewährleistet. Vier Zugstangen verteilen die Kraft auf das Werkzeug. Auch bei aussermittigem Kraftbedarf schliesst das Werkzeug absolut parallel.
- Alle Materialen zwischen Säulengestell und Antrieb werden nur auf Druck belastet; d.h. auch bei hohen Stanzkräften kann das Maschinengestell mit minimalstem Materialaufwand hergestellt werden.
- Durch die geringe Bauhöhe der Maschine haben Temperaturschwankungen einen sehr geringen Einfluss auf die Werkzeugendlage am unteren Totpunkt.
- Durch den gegenläufigen Antrieb dar Doppelexzenterwellen ist ein Massenausgleich in horizontaler Ebene ohne weitere Massnahmen gegeben. Durch die gegenläufigen Zugstangen werden die Querkräfte auf das Führungssystem des Säulengestelles aufgehoben.
- Die Masse in der vertikalen Ebene, die durch den Hub entsteht, wird durch dieses Konzept auf das minimal Nötigste beschränkt.
- Beide vorgenannten Bedingungen gewähren einen möglichst vibrationsfreien Lauf auch ohne komplexen Massenausgleich. Dies auch bei hohen Arbeitsleistungen.
- Durch die sehr kompakte Bauweise werden die Schallemissionen, die im wesentlichen noch durch den Stanzvorgang verursacht werden, von möglichst wenigen metallischen Teilen übernommen.
- Durch diese Antriebsart kann die Maschine sehr kompakt gebaut werden. Die kompakte Bauweise gestattet es, die Maschinen in einem schall- und vibrationsdämmenden Gehäuse unterzubringen, womit die Belastungen für Mensch und Umwelt auf ein absolutes Minimum reduziert werden.
- Wird die Maschine mittels Servomotor angetrieben und durch Sensortechnik abgesichert, kann sie im Störungs- oder Not-Aus-Bereich innert wenigen Graden der Exzenter gestoppt werden. Der minimale Einsatz von Schwungkräften gestattet damit einen optimalen Schutz für Mensch und Werkzeuge.
- Direktantrieb der Exzenterwellen, dadurch entfällt die Schwungmasse. Weiter entfallen Kupplung und Bremse, welche durch den Verschleiss Wartungsarbeit benötigen.
- Durch Wegfall der Schwungmasse kann auch mit sehr kleiner Drehzahl (1 min⁻¹) bezogen auf die Exzenterwelle gearbeitet werden.
- Durch die direkte Krafteinleitung der vier Zugstangen auf das Werkzeug entfällt die grosse Masse des Stössels. Dadurch wird ein sehr ruhiger Lauf der Maschine erreicht.
- Die vier Zugstangen arbeiten gegenläufig, dadurch werden die bewegten Massen der Zugstangen in der horizontalen Achse aufgehoben.
- Durch den Wegfall der grossen Masse beim Stössel kann die Maschine in sehr kurzer Zeit gestoppt werden.

### BEZUGSZEICHENLISTE

- 10: Stanz- und/oder Umformvorrichtung
- 11: Untergestell
- 12: Grundplatte
- 13,14: Seitenwand
- 15: Tisch
- 16: Säulengestell
- 17: Unterteil
- 18: Führungssäule
- 19: Oberteil
- 20: Antriebsmotor (Servomotor)
- 21: Zahnriemen
- 22,24-26: Zahnrad
- 23,27,28: Welle
- 29,30: Exzenter
- 31,32,32': Zugstange
- 33,34: Druckbalken
- 35-40: Lager
- 41,42,42': Fuss (verstellbar)
- 43: Gegengewicht
- 44: Arbeitsraum
- 45: Mittelebene
- 46: Motorwelle

## Patentansprüche

1. Vorrichtung (10) zum Stanzen und/oder Umformen von Blechen, Drähten und dgl., mit einem Tisch (15) zur Aufnahme eines auswechselbaren Säulengestelles (16), welches ein Unterteil (17) und ein Oberteil (19) aufweist, die mittels mehrerer senkrechter Führungssäulen (18) relativ zueinander in senkrechter Richtung verschiebbar geführt sind, sowie mit einem unterhalb des Tisches (15) angeordneten Unterantrieb (20,..,30) zur Erzeugung von nach unten gerichteten Zugkräften, die mittels einer Mehrzahl von Zugstangen (31, 32, 32') in das Oberteil (19) des Säulengestells (16) eingekoppelt werden, **dadurch gekennzeichnet, dass** die Einkopplung der Zugkräfte direkt am Oberteil (19) des Säulengestells (16) erfolgt und dass zwei Paare von Zugstangen (32, 32') vorgesehen sind, welche die Zugkräfte an gegenüberliegenden Seiten des Oberteils (19) einkoppeln, dass die Zugstangen (32, 32,') eines Zugstangen-Paares am oberen Ende jeweils durch einen horizontal verlaufenden Druckbalken (33, 34) miteinander verbunden sind, welcher Druckbalken (33, 34) mit seinen Enden jeweils in einer der Zugstangen (32, 32') drehbar gelagert ist, und dass der Druckbalken (33, 34) zur Einkopplung der Zugkräfte mit dem Oberteil (19) des Säulengestells (16) verschraubt ist.

2. Vorrichtung nach Anspruch 1, **dadurch gekennzeichnet, dass** der Unterantrieb (20,..,30) so ausgebildet ist, dass die Zugkraft für jede der Zugstangen (31, 32, 32') einzeln erzeugt wird.

3. Vorrichtung nach Anspruch 2, **dadurch gekennzeichnet, dass** die Zugkraft jeder Zugstange (31, 32, 32') durch einen zugeordneten Exzenter- oder Kurbelantrieb (27, 28, 29, 30) erzeugt wird.

4. Vorrichtung nach Anspruch 1, **dadurch gekennzeichnet, dass** die Zugstangen (32, 32') eines Zugstangen-Paares von Exzentern (29, 30) bzw. Kurbeln angetrieben werden, die auf einer gemeinsamen Welle (27, 28) sitzen.

5. Vorrichtung nach Anspruch 1 oder 4, **dadurch gekennzeichnet, dass** zwei gleichartige Paare von Zugstangen (31, 32, 32') vorgesehen sind, und dass die beiden Zugstangen-Paare (31, 32, 32') so angeordnet und angetrieben sind, dass ihre Bewegung spiegelsymmetrisch zu einer senkrecht stehenden Mittelebene (45) verläuft, und dass ein innerhalb des Säulengestells (16) vorgesehener Arbeitsraum (44) zur Aufnahme der Werkzeuge zwischen den beiden Zugstangen-Paaren (31, 32, 32') liegt.

6. Vorrichtung nach Anspruch 5, **dadurch gekennzeichnet, dass** die beiden Zugstangen-Paare (31, 32, 32') jeweils durch eine gemeinsame Welle (27, 28) angetrieben werden, dass die beiden Wellen (27, 28) parallel zueinander angeordnet sind, und dass die beiden Wellen (27, 28) durch zwei in Eingriff stehende Zahnräder (25, 26), von denen jedes auf einer der Wellen (27, 28) drehfest montiert ist, gegenläufig rotieren und miteinander synchronisiert sind.

7. Vorrichtung nach Anspruch 6, **dadurch gekennzeichnet, dass** eine der beiden Wellen (27, 28), insbesondere über ein Zahnradgetriebe (21, 22, 24, 25), durch einen Antriebsmotor (20) angetrieben ist.

8. Vorrichtung nach Anspruch 7, **dadurch gekennzeichnet, dass** der Antriebsmotor (20) ein elektrisch betriebener Servomotor oder Bremsmotor ist.

9. Vorrichtung nach einem der Ansprüche 5 oder 6, **dadurch gekennzeichnet, dass** im Unterantrieb (20,..,30) Mittel (43) zum Massenausgleich des sich auf- und abwärtsbewegenden Oberteils (19) des Säulengestells (16) vorgesehen sind.

10. Vorrichtung nach Anspruch 9, **dadurch gekennzeichnet, dass** die Massenausgleichsmittel Gegengewichte (43) umfassen, welche drehfest und unwuchtig an den Wellen (27, 28) angebracht sind.

11. Vorrichtung nach einem der Ansprüche 1 bis 10, **dadurch gekennzeichnet, dass** der Unterantrieb (20,..,30) in einem Untergestell (11) untergebracht ist, und dass der Tisch (15) auf der Oberseite des Untergestells (11) angeordnet ist.

12. Vorrichtung nach Anspruch 11, **dadurch gekennzeichnet, dass** der Unterantrieb (20,..,30) einen Antriebsmotor (20) und eine Mehrzahl von parallelen Wellen (23, 27, 28) umfasst, dass das Untergestell (11) zwei gegenüberliegende Seitenwände (13, 14) aufweist, und dass der Antriebsmotor (20) und die Wellen (23, 27, 28) in den Seitenwänden gelagert sind.

13. Vorrichtung nach einem der Ansprüche 1 bis 12, **dadurch gekennzeichnet, dass** das Säulengestell (16) im wesentlichen rechteckig ist, dass innerhalb des Säulengestells (16) vier Führungssäulen (18) vorgesehen sind, die im Bereich der vier Ecken des Säulengestells (16) platziert sind, und dass die Zugkräfte jeweils in unmittelbarer Nähe der Führungssäulen (18) in das Oberteil (19) des Säulengestells (16) eingekoppelt werden.

14. Vorrichtung nach einem der Ansprüche 1 bis 12, **dadurch gekennzeichnet, dass** die Zugkräfte jeweils nahe an der Stelle in das Oberteil (19) des Säulengestells (16) eingekoppelt werden, wo die Kräfte zum Stanzen bzw. Umformen innerhalb des Säulengestells (16) benötigt werden.

## Claims

1. Apparatus (10) for stamping and/or forming metal sheets, wires and the like, having a table (15) for receiving an exchangeable column frame (16) which has a bottom part (17) and a top part (19) which are guided in a displaceable manner in relation to one another in the vertical direction by means of a plurality of vertical guide columns (18), and also having a bottom drive (20, ..., 30), arranged underneath the table (15), for generating downwardly directed tensile forces which are introduced into the top part (19) of the column frame (16) by means of a plurality of pull rods (31, 32, 32'), **characterized in that** the tensile forces are introduced directly at the top part (19) of the column frame (16) and **in that** there are provided two pairs of pull rods (32, 32') which introduce the tensile forces at opposite sides of the top part (19), **in that** the pull rods (32, 32') of a pair of pull rods are connected together at the top end in each case by a horizontally extending pressure bar (33, 34) which is mounted in a rotatable manner by way of its ends in each case in one of the pull rods (32, 32'), and **in that** the pressure bar (33, 34) is screwed to the top part (19) of the column frame (16) in order to introduce the tensile forces.

2. Apparatus according to Claim 1, **characterized in that** the bottom drive (20, .., 30) is designed such that the tensile force for each of the pull rods (31, 32, 32') is generated separately.

3. Apparatus according to Claim 2, **characterized in that** the tensile force of each pull rod (31, 32, 32') is generated by an associated eccentric or crank drive (27, 28, 29, 30).

4. Apparatus according to Claim 1, **characterized in that** the pull rods (32, 32') of a pair of pull rods are driven by eccentrics (29, 30) or cranks which are seated on a common shaft (27, 28).

5. Apparatus according to Claim 1 or 4, **characterized in that** two identical pairs of pull rods (31, 32, 32'). are provided, and **in that** the two pairs of pull rods (31, 32, 32') are arranged and driven such that their movement runs in a mirror-symmetrical manner to a vertical centre plane (45), and **in that** a working chamber (44), which is provided inside the column frame (16), for holding the tools is located between the two pairs of pull rods (31, 32, 32').

6. Apparatus according to Claim 5, **characterized in that** the two pairs of pull rods (31, 32, 32') are each driven by a common shaft (27, 28), **in that** the two shafts (27, 28) are arranged parallel to one another, and **in that**, by way of two gearwheels (25, 26), which are in engagement with one another and are each mounted in a rotationally fixed manner on one of the shafts (27, 28), the two shafts (27, 28) rotate in opposite directions and are synchronized with one another

7. Apparatus according to Claim 6, **characterized in that** one of the two shafts (27, 28) is driven by a drive motor (20), in particular via a gear mechanism (21, 22, 24, 25).

8. Apparatus according to Claim 7, **characterized in that** the derive motor (20) is an electrically operated servo motor or brake motor.

9. Apparatus according to either of Claims 5 and 6, **characterized in that** means (43) for mass balancing the upwardly and downwardly moving top part (19) of the column frame (16) are provided in the bottom drive (20, ..., 30).

10. Apparatus according to Claim 9, **characterized in that** the mass balancing means comprise counterweights (43) which are fitted on the shafts (27, 28) in a rotationally fixed and unbalanced manner.

11. Apparatus according to one of Claims 1 to 10, **characterized in that** the bottom drive (20, ..., 30) is accommodated in a subframe (11), and **in that** the table (15) is arranged on the top side of the subframe (11).

12. Apparatus according to Claim 11, **characterized in that** the bottom drive (20, ..., 30) comprises a drive motor (20) and a plurality of parallel shafts (23, 27, 28), **in that** the subframe (11) has two opposite side walls (13, 14), and **in that** the drive motor (20) and the shafts (23, 27, 28) are mounted in the side walls.

13. Apparatus according to one of Claims 1 to 12, **characterized in that** the column frame (16) is substantially rectangular, **in that** four guide columns (18) are provided inside the column frame (16) and are positioned in the region of the four corners of the column frame (16), and **in that** the tensile forces are introduced into the top part (19) of the column frame (16) in each case in the immediate vicinity of the guide columns (18).

14. Apparatus according to one of Claims 1 to 12, **characterized in that** the tensile forces are introduced into the top part (19) of the column frame (16) in each case close to that point at which the forces for stamping or forming are required within the column frame (16).

## Revendications

1. Dispositif (10) pour estamper et/ou former des tôles, fils métalliques et similaires, comprenant une table (15) pour recevoir un bâti à colonnes (16) interchangeable, qui présente une partie inférieure (17) et une partie supérieure (19) qui sont guidées de manière déplaçable l'une par rapport à l'autre au moyen de plusieurs colonnes de guidage verticales (18) dans la direction verticale, et comprenant un entraînement inférieur (20, .., 30) disposé sous la table (15) pour produire des forces de traction orientées vers le bas, qui sont introduites au moyen d'une pluralité de barres de traction (31, 32, 32') dans la partie supérieure (19) du bâti à colonnes (16), **caractérisé en ce que** l'introduction des forces de traction a lieu directement au niveau de la partie supérieure (19) du bâti à colonnes (16) et **en ce que** deux paires de barres de traction (32, 32') sont prévues, lesquelles introduisent les forces de traction sur des côtés opposés de la partie supérieure (19), **en ce que** les barres de traction (32, 32') d'une paire de barres de traction sont connectées l'une à l'autre à l'extrémité supérieure à chaque fois par une poutre de pression (33, 34) s'étendant horizontalement, laquelle poutre de pression (33, 34) est montée à notation avec ses extrémités à chaque fois dans l'une des barres de traction (32, 32'), et **en ce que** la poutre de pression (33, 34) est vissée à la partie supérieure (19) du bâti à colonnes (16) pour l'introduction des forces de traction.

2. Dispositif selon la revendication 1, **caractérisé en ce que** l'entraînement inférieur (20, .., 30) est réalisé de telle sorte que la force de traction pour chacune des barres de traction (31, 32, 32') soit produite séparément.

3. Dispositif selon la revendication 2, **caractérisé en ce que** la force de traction de chaque barre de traction (31, 32, 32') est produite par un entraînement à excentrique ou à manivelle associé (27, 28, 29, 30).

4. Dispositif selon la revendication 1, **caractérisé en ce que** les barres de traction (32, 32') d'une paire de barres de traction sont entraînées par des excentrique (29, 30) ou des manivelles qui reposent sur un arbre commun (27, 28) .

5. Dispositif selon la revendication 1 ou 4, **caractérisé en ce que** deux paires similaires de barres de traction (31, 32, 32') sont prévues, et **en ce que** les deux paires de barres de traction (31, 32, 32') sont disposées et entraînées de telle sorte que leur mouvement se déroule avec une symétrie spéculaire par rapport à un plan médian vertical (45), et **en ce qu'**un espace de travail (44) prévu à l'intérieur du bâti à colonnes (16) pour recevoir les outils est situé entre les deux paires de barres des traction (31, 32, 32').

6. Dispositif selon la revendication 5, **caractérisé en ce que** les deux paires de barres de traction (31, 32, 32') sont entraînées à chaque fois par un arbre commun (27, 28), **en ce que** les deux arbres (27, 28) sont disposés parallèlement l'un à l'autre et **en ce que**, par le biais de deux roues dentées en prise (25, 26), dont chacune est montée de manière solidaire en rotation sur l'un des arbres (27, 28), les deux arbres (27, 28) tournent en sens inverse et sont synchronisés l'un à l'autre.

7. Dispositif selon la revendication 6, **caractérisé en ce que** l'un des deux arbres (27, 28) est entraîné par un moteur d'entraînement (20), en particulier par le biais d'une transmission à roues dentées (21, 22, 24, 25).

8. Dispositif selon la revendication 7, **caractérisé en ce que** le moteur d'entraînement, (20) est un servomoteur à commande électrique ou un moteur de frein.

9. Dispositif selon l'une quelconque des revendications 5 ou 6, **caractérisé en ce que** des moyens (43) pour l'équilibrage des masses de la partie supérieure (19) se déplaçant de haut en bas du bâti à colonnes (16) sont prévus dans l'entraînement inférieur (20, .., 30).

10. Dispositif selon la revendication 9, **caractérisé en ce que** les moyens d'équilibrage des masses comprennent des contrepoids (43) qui sont montés de manière solidaire en rotation et de manière déséquilibrée sur les arbres (27, 28).

11. Dispositif selon l'une quelconque des revendications 1 à 10, **caractérisé en ce que** l'entraînement inférieur (20, .., 30) est monté dans un bâti inférieur (11) et **en ce que** la table (15) est disposée sur le côté supérieur du bâti inférieur (11).

12. Dispositif selon la revendication 11, **caractérisé en ce que** l'entraînement inférieur (20, .., 30) comprend un moteur d'entraînement (20) et une pluralité d'arbres parallèles (23, 27, 28), **en ce que** le bâti inférieur (11) présente deux parois latérales (13, 14) opposées, et **en ce que** le moteur d'entraînement (20) et les arbres (23, 27, 28) sont montés dans les parois latérales.

13. Dispositif selon l'une quelconque des revendications 1 à 12, **caractérisé en ce que** le bâti à colonnes (16) est essentiellement rectangulaire, **en ce qu'**à l'intérieur du bâti à colonnes (16) sont prévues quatre colonnes de guidage (18) qui sont placées dans la région des quatre coins du bâti à colonne (16) et **en ce que** les forces de traction sont introduites à chaque fois à proximité immédiate des colonnes de guidage (18) dans la partie supérieure (19) du bâti à colonnes (16).

14. Dispositif selon l'une quelconque des revendications 1 à 12, **caractérisé en ce que** les forces de traction sont introduites à chaque fois à proximité de l'emplacement dans la partie supérieure (19) du bâti à colonnes (16) où les forces sont requises pour l'estampage ou le formage à l'intérieur du bâti à colonnes (16).
